# EUROPÄISCHE PATENTSCHRIFT

(11) **EP 2 601 130 B1**
(45) Veröffentlichungstag und Bekanntmachung des Hinweises auf die Patenterteilung: **16.07.2014**
(21) Anmeldenummer: 11720046.9
(22) Anmeldetag: 17.05.2011
(51) Int. Cl.: B67C 3/26

(54) **FÜLLELEMENT SOWIE FÜLLSYSTEM ODER FÜLLMASCHINE**
FILLING ELEMENT, AND FILLING SYSTEM OR FILLING MACHINE
ÉLÉMENT DE REMPLISSAGE AINSI QUE SYSTÈME OU MACHINE DE REMPLISSAGE

(30) Priorität: 03.08.2010 DE 102010033168
(43) Veröffentlichungstag der Anmeldung: 12.06.2013
(73) Patentinhaber: KHS GmbH, 44143 Dortmund (DE)
(72) Erfinder: CLÜSSERATH, Ludwig, 55543 Bad Kreuznach (DE)
(86) Internationale Anmeldenummer: PCT/EP2011/002430
(87) Internationale Veröffentlichungsnummer: WO 2012/016604

(56) Entgegenhaltungen:
- EP-A1- 0 860 361
- EP-A1- 0 919 472
- DE-B- 1 288 935
- US-A- 4 387 748

## Beschreibung

Die Erfindung bezieht sich auf ein Füllelement zum Füllen von Behältern, insbesondere zum Freistrahlfüllen von Behältern mit einem flüssigen Füllgut, beispielsweise mit einem stückigen Füllgut, gemäß dem Oberbegriff des Patentanspruchs 1 sowie auf ein Füllsystem gemäß dem Oberbegriff des Patentanspruchs 10.

Unter "stückigem Füllgut" ist im Sinne der Erfindung ein Füllgut oder Produkt zu verstehen, welches in einer flüssigen Komponente auch feste oder festere Bestandteile enthält, beispielsweise in einem Fruchtsaft als flüssige Komponente auch Fruchtfasern und/oder Fruchtstücke (Pulpe),

"Behälter" sind im Sinne der Erfindung insbesondere Dosen und Flaschen aus Metall, Glas und/oder Kunststoff, aber auch andere Packmittel, die zum Abfüllen von flüssigen oder viskosen Produkten geeignet sind, insbesondere auch für ein Freistrahlfüllen von Behältern mit solchen Produkten.

Der Ausdruck "im Wesentlichen" bedeutet im Sinne der Erfindung Abweichungen von jeweils exakten Wert um +/- 10%, bevorzugt um +/- 5% und/oder Abweichungen in Form von für die Funktion unbedeutenden Änderungen.

Unter Freistrahlfüllen Ist Im Sinne der Erfindung ein Verfahren zu verstehen, bei dem das flüssige Füllgut dem zu befüllenden Behälter in einem freien Füllstrahl zuströmt, wobei der Behälter mit seiner Behältermündung oder -öffnung nicht am Follelement anliegt, sondern von dem Füllelement bzw. von einem dortigen Füllgutauslass beabstandet ist.

Füllelemente zum Freistrahlfüllen von Behältern sind in verschiedenen Ausführungen bekannt. Zur Erzielung eines optimal geformten freien Füllstrahls während des Füllprozesses und zur Vermeidung eines Nachtropfens des Füllelementes nach dem Füllen ist es auch bekannt, derartige Füllelemente im Bereich ihres Füllgutauslasses mit einer Gassperre zu versehen. Diese besteht Im Wesentlichen aus einer Vielzahl von im Füllelement oder in einem Einsatz ausgebildeten, sich jeweils parallel zu einer vertikalen oder im Wesentlichen vertikalen Füllelementachse erstreckenden, beidendig offenen Bohrungen oder Füllgutstrümungskanälen. Die unteren offenen Enden dieser Füllgutströmungskanäle bilden Abgabeöffnungen aus denen während des Füllens dem jeweiligen Behälter das Füllgut im freien Füllstrahl zufließt. Die oberen offenen Enden bzw. Einlässe der Füllgutströmungskanäle wirken mit einem flachen, stempelartigen Ventilkörper eines Flüssigkeitsventils zusammen, der (Ventilkörper) sich zum Schließen des Flüssigkeitsventils und damit zur Beendigung des Füllens von oben her auf die Gesamtheit der Einlässe aufsetzt und diese verschließt, sodass nach dem Verschließen in den Füllgutströmungskanälen noch verbliebenes Füllgut dort aufgrund eines "Pipetteneffektes" zurückgehalten wird und so ein Nachtropfen des Füllelementes durch Leerlaufen der Gassperre verhindert wird. Nachteilig hierbei ist allerdings, dass derartige Füllelemente mit Gassperren für ein stückiges Füllgut, welches feste oder festere Bestandteile enthält nicht oder nur sehr bedingt geeignet sind, da sich im Einströmbereich der jeweiligen Gassperre zwischen den Einlässen der Füllgutströmungskanäle feste oder festere Bestandteile anlegen und Brücken bilden, sodass sich im laufenden Produktions- oder Füllbetrieb regelrechte Netze aus festen Füllgutbestandteilen bzw. Fasern über den Einlässen oder in den Einlassen ausbilden und diese letztlich verstopfen. Hierbei ist zu berücksichtigen, dass beispielsweise in Fruchtsäften die Faserbestandteile Längen bis zu 20 mm aufweisen können, sodass diese Bestandteile oder Fasern selbst Bohrungen oder Füllgutströmungskanäle mit einem Durchmesser von 10 mm zusetzen können.

Um dieses Problem zu vermeiden werden zum Freistrahlfüllen von Behältern mit einem stückigen Füllgut derzeit Füllelemente verwendet, die in Strömungsrichtung des Füllgutes auf das jeweilige Flüssigkeitsventil folgend zum Formen des freien Füllstrahls nur einen einzigen Füllgutströmungskanal mit relativ großem Querschnitt, beispielsweise mit einem Durchmesser von maximal 7 mm - 9 mm aufweisen, wobei das den Füllgutstrom bzw. die in den jeweiligen Behälter einzubringende Füllgutmenge steuernde Flüssigkeitsventil, das im Wesentlichen aus einem Ventilkörper mit Ventilfläche und aus einem mit der Ventilfläche zusammenwirkenden Ventilsitz besteht, der in Strömungsrichtung des Füllgutes vor einem Einlass des einzigen Füllgutströmungskanals mit dem relativ großen Durchmesser vorgesehen ist.

Nachteilig hierbei ist u.a., dass nur relativ geringe Füllgeschwindigkeiten (eingebrachte Füllgutmenge je Zeltelnhelt) und damit auch nur relativ geringe Leistungen (Anzahl der gefüllten Behälter je Zeiteinheit) für ein derartige Füllelemente aufweisende Füllsystem bzw. für eine entsprechende Füllmaschine erreichbar sind. Die Verbesserung der Füllleistung ist bei derartigen Füllelementen auch nicht durch die Anordnung mehrerer paralleler Füllgutströmungskanäle mit dem größeren Durchmesser möglich, da dann beim Schließen des Flüssigkeitsventils ein Leerlaufen der Füllgutströmungskanäle und damit ein unerwünschtes Nachtropfen des jeweiligen Füllelementes nicht verhindert werden können. Dies ist darauf zurückzuführen, dass die Füllgutströmungskanäle nach dem Schließen des Flüssigkeitsventils im Bereich ihrer Einlässe mit einander in Verbindung stehen und sich dadurch gegenseitig belüften, mit der Folge, dass in diesen Kanälen nach dem Schließen des Flüssigkeitsventils noch vorhandenes Füllgut vollständig ausläuft. Die mit einander in Verbindung stehenden Füllgutströmungskanäle bilden nämlich ein kommunizierendes Röhrensystem, so dass bereits geringste Unterschiede in den in den einzelnen Füllgutströmungskanälen verbliebenen Füllgutmengen zu einer Bewegung des Füllgutes innerhalb dieses Systems und damit zu einem Verlust der Gassperrfunktion mit der Folge eines Leerlaufens der Füllgutströmungskanäle führen.

Ein Füllelement mit den Merkmalen des Oberbegriffs des Patentanspruches 1 ist bekannt (EP 0 860 361 A1). Dieses bekannte Füllelement umfasst eine Vielzahl von Füllgutströmungskanälen, die jeweils einen Füllgutauslass oder eine Füllgutabgabeöffnung bilden. Weiterhin umfasst das bekannte Füllelement einen Ventilkörper, der Teil eines Flüssigkeitsventils ist und bei geschlossenem Flüssigkeitsventil mit einer elastischen kugelkalottenartigen Ventilfläche sämtliche Füllgutströmungskanäle verschließt, sodass diese dann zugleich auch strömungsmäßig voneinander getrennt sind. Auch hier besteht die Gefahr, dass bei einem stückigen Füllgut sich im laufenden Produktions- oder Füllbetrieb regelrechte Netze aus festen Füllgutbestandteilen bzw. Fasern über den Einlässen oder in den Einlässen der Füllgutströmungskanäle ausbilden und diese letztlich verstopfen oder durch angelagerte feste Füllgutbestandtelle oder Fasern nicht oder nur unzureichend geschlossen werden können,

Bekannt sind weiterhin Füllelemente (DE 12 88 935 B, US 4 387 748 A), bei denen in ähnlicher Weise ein ringartiger Ventilkörper eines Flüssigkeitsventils zum Schließen dieses Ventils sämtliche, jeweils Abgabeöffnungen für das Füllgut bildende Füllgutströmungskanäle verschließen muss und dadurch die Füllgutströmungskanäle auch strömungsmäßig voneinander trennt.

Aufgabe der Erfindung ist es, ein Füllelement aufzuzeigen, welches die vorgenannten Nachteile vermeidet und bei hoher Füllleistung und optimaler Formung des freien Füllstrahls auch ein Abfüllen von stückigem Füllgut im Behälter ermöglicht. Zur Lösung dieser Aufgabe ist ein Füllelement entsprechend dem Patentanspruch 1 ausgebildet. Ein Füllsystem ist Gegenstand des Patentanspruchs 10.

Eine Besonderheit der Erfindung besteht darin, dass zusätzlich zu dem eigentlichen Flüssigkeitsventil, welches wiederum im Wesentlichen von einer an einen Ventilkörper ausgebildeten ersten Ventilfläche und einem entsprechenden ersten Ventilsitz gebildet ist, eine weitere Ventilanordnung vorgesehen ist, die nach dem Schließen des Flüssigkeitsventils die Einlässe der einzelnen Füllgutströmungskanäle, die zum Formen der freien Füllstrahlen dienen, voneinander trennt und verschließt, sodass die Füllgutströmungskanäle bei geschlossenem Flüssigkeitsventil kein kommunizierenden Röhrensystem bilden.
Selbst bei relativ großem Durchmesser der Füllgutströmungskanäle (z.B. 7 mm - 9 mm) bleibt die Pipetten-Funktion voll erhalten und die nach dem Schließen des Flüssigkeitsventils in dem jeweiligen Füllgutströmungskanal vorhandene Füllgutmenge wird dort zuverlässig zurückgehalten, wodurch ein Leerlaufen der Füllgutströmungskanäle bzw. ein Nachtropfen des Füllelementes nach dem Schließen des Flüssigkeitsventils wirksam verhindert werden.

Die weitere Ventilanordnung ist dabei beispielsweise von einer zweiten Ventilfläche gebildet, die gegenüber der ersten Ventilfläche räumlich, vorzugsweise axial bezogen auf eine Füllelementachse versetzt ist und die mit einem zweiten Ventilsitz zusammenwirkt, welcher ebenfalls räumlich, vorzugsweise axial bezogen auf die Füllelementachse gegenüber dem ersten Ventilsitz versetzt ist, und zwar jeweils bevorzugt derart, dass in Strömungsrichtung des flüssigen Füllgutes die zweite Ventilfläche auf die erste Ventilfläche und der zweite Ventilsitz auf den ersten Ventilsitz folgen.

Bei einer bevorzugten Ausführungsform der Erfindung ist die zweite Ventilfläche an einen Ventilkörperabschnitt oder aber an einem mit dem Ventilkörper verbundenen Element vorgesehen, und zwar beispielsweise als Mantel- oder Umfangsfläche des Ventilkörperabschnittes oder des vorgenannten Elementes. Der Ventilsitz ist beispielsweise wenigstens eine Fläche, die mit dem Ventilkörper nicht mitbewegt wird und gegen die die zweite Ventilfläche zumindest bei geschlossenem Flüssigkeitsventil wenigstens soweit dichtend anliegt, wie dies zum Verschließen und zum gegenseitigen Sperren der Füllgutströmungskanäle bzw. deren Einlässe für die Vermeidung eines kommunizierenden Röhrensystems und/oder dessen Wirkung notwendig ist.

Bei einer bevorzugten Ausführungsform der Erfindung sind die Füllgutströmungskanäle im Ventilkörper ausgebildet, der auch die erste Ventilfläche aufweist, wobei dann im geschlossenen Zustand des Flüssigkeitsventils die Einlässe der Füllgutströmungskanäle durch den Ventilkörperabschnitt verschlossen sind, der gegen eine den zweiten Ventilsitz bildende Innenfläche des Füllelementes oder des Füllelementgehäuses anliegt.

Weiterbildungen, Vorteile und Anwendungsmöglichkeiten der Erfindung ergeben sich auch aus der nachfolgenden Beschreibung von Ausführungsbeispielen und aus den Figuren. Dabei sind alle beschriebenen und/oder bildlich dargestellten Merkmale für sich oder in beliebiger Kombination grundsätzlich Gegenstand der Erfindung. Auch wird der Inhalt der Ansprüche zu einem Bestandteil der Beschreibung gemacht.

Die Erfindung wird im Folgenden anhand der Figuren an einem Ausführungsbeispiel näher erläutert. Es zeigen:
- Fig. 1: in vereinfachter Teildarstellung ein Füllelement einer Füllmaschine oder eines Füllsystems zum Freistrahlfüllen von Behältern mit einem stückigen Füllgut, zusammen mit einer Teildarstellung eines unter dem Füllelement angeordneten Behälters in Form einer Flasche;
- Fig. 2: eine Draufsicht auf die Unterseite des Füllelementes der Figur 1 im Bereich eines Füllgutauslasses.

In den Figuren ist 1 ein Füllelement zum Freistrahlfüllen von Behältern in Form von Flaschen 2 die während des Füllens durch einen nicht dargestellten Behälter- oder Flaschenträger gehalten mit ihrer Behälter- oder Flaschenöffnung 2.1 mit Abstand unter dem Füllelement 1 bzw. unter einem an der Unterseite des Füllelementes 1 oder des Füllelementgehäuses 3 ausgebildeten Füllgutauslass 4 angeordnet sind, sodass das flüssige Füllgut während des Füllens als freier Füllstrahl 5 durch die Flaschenöffnung 2.1 in die jeweilige Flasche 2 strömt.

Im Füllelementgehäuse 3 ist ein Füllgut- oder Flüssigkeitskanal 6 ausgebildet, dem beispielsweise in einem oberen Bereich das Füllgut oder die das Füllgut bildenden Komponenten zugeführt werden. Im Flüssigkeitskanal 6 ist ein Flüssigkeitsventil 7 vorgesehen, welches zur gesteuerten Abgabe des Füllgutes in die jeweilige Flasche 2 geöffnet und geschlossen werden kann. Wesentlicher Bestandteil des Flüssigkeitsventils 7 ist ein Ventilkörper, der am unteren Ende eines mit seiner Längsachse in einer vertikalen Füllelementachse FA orientierten Ventilstößels 9 vorgesehen bzw. ausgebildet ist und der zum Öffnen und Schließen des Flüssigkeitsventils 7 durch eine nicht dargestellte Betätigungseinrichtung um einen vorgegebenen Hub (Doppelpfeil A der Figur 1) in der Füllelementachse FA auf- und ab bewegbar ist.

Bei der dargestellten Ausführungsform ist der Ventilkörper 8 ausgehend von dem unteren Ende des Ventilstößels 9 mit einem sich zunächst kegelstumpfförmig erweiternden Ventilkörperabschnitt 8.1, daran anschließend mit einem im Wesentlichen kreiszylinderförmigen Ventilkörperabschnitt 8.2, daran anschließend mit einem sich kegelstumpfförmig verengenden Ventilkörperabschnitt 8.3, daran anschließend mit einem im Wesentlichen kreiszylinderförmigen Ventilkörperabschnitt 8.4 und daran anschließend mit einem ebenfalls kreiszylinderförmigen Ventilkörperabschnitt 8.5 ausgebildet, dessen Außendurchmesser allerdings kleiner ist als der Außendurchmesser des Ventilkörperabschnitts 8.4.

Die Figur 1 zeigt das Flüssigkeitsventil 7 in seinem geschlossenen Zustand, in dem die eine erste Ventilfläche bildende Kegelfläche des Ventilkörperabschnittes 8.3 gegen einen an der Innenfläche des Flüssigkeitskanals 6 vorgesehenen und bei der dargestellten Ausführungsform von einer Ring- oder Sitzdichtung gebildeten ersten Ventilsitz 10 abgedichtet anliegt, sodass eine Strömungsverbindung zwischen dem Flüssigkeitskanal 6 und dem Füllgutauslass 4 nicht besteht.

Im Füllelementgehäuse 3 ist an der Unterseite eine achsgleich mit der Füllelementachse FA ausgebildete Öffnung 11 vorgesehen, die im Bereich des Ventilsitzes 10 in den Flüssigkeitskanal 6 mündet und deren Innenquerschnitt an den Außenquerschnitt des Ventilkörperabschnittes 8.4 derart angepasst ist, dass zumindest im geschlossenen Zustand des Flüssigkeitsventils 7 die Außen- oder Mantelfläche des Ventilkörperabschnittes 8.4 möglichst dicht gegen die Innenfläche 11.1 der Öffnung 11 anliegt. Bei der dargestellten Ausführungsform ist die Ausbildung so getroffen, dass bei geschlossenem Flüssigkeitsventil 7 die Ventilkörperabschnitte 8.4 und 8.5 vollständig in der Öffnung 11 aufgenommen sind und bei geöffnetem Flüssigkeitsventil 7, d.h. dann, wenn der Ventilkörper 8 aus der in der Figur 1 dargestellten Position um den Hub A in der Füllelementachse FA nach oben bewegt ist, sich der Ventilkörperabschnitt 8.4 mit einer oberen axialen Teillänge oberhalb des Ventilsitzes 10, mit einer unteren axialen Teillänge aber weiterhin innerhalb der Öffnung 11 befindet. Der Ventilkörperabschnitt 8.4 wird also beim Öffnen und Schließen des Flüssigkeitsventils 7 kolbenartig mit seiner axialen oberen Teillänge aus der Öffnung 11 in den Flüssigkeitskanal 6 hinein und beim Schließen des Flüssigkeitsventils 7 mit seiner oberen axialen Teillänge wieder zurück In die Öffnung 11 bewegt.

Unmittelbar am Übergang zwischen den Ventilkörperabschnitten 8.4 und 8.5 ist bei der dargestellten Ausführungsform an der Außenfläche des Ventilkörperabschnittes 8.4 eine die Füllelementachse FA konzentrisch umschließende Sitz- oder Ringdichtung 12 vorgesehen, die gegen die Innenfläche 11.1 anliegt und damit den Spalt zwischen dieser Innenfläche 11.1 und der Außenfläche des Ventilkörperabschnittes 8.4 abdichtet.

Der Füllgutauslass 4 ist bei der dargestellten Ausführungsform von den Abgabeöffnungen 13 mehrerer Füllgutströmungskanäle 14 gebildet, welche in den Ventilelementabschnitten 8.4 und 8.5 vorgesehen sind.

Die Abgabeöffnungen 13 befinden sich an der unteren, bei der dargestellten Ausführungsform flachen oder im Wesentlichen flachen und in einer Ebene senkrecht zur Füllelementachse FA orientierten Stirnseite des Ventilkörpers 8 bzw. des Ventilkörperabschnittes 8.5.

Die Füllgutströmungskanäle 14 sind jeweils mit radialem Abstand von der Füllelementachse FA um diese in gleichmäßigen Winkelabständen verteilt vorgesehen und erstrecken sich ausgehend von ihrer jeweiligen Abgabeöffnung 13 auf einer größeren Teillänge 14.1 parallel zur Füllelementachse FA und auf einer daran anschließenden Teillänge 14.2 jeweils schräg zur Füllelementachse FA derart, dass die Längserstreckung der jeweiligen Teillänge 14.2 mit der Füllelementachse FA einen spitzen Winkel, d.h. einen Winkel kleiner als 90° einschließt, der sich nach oben hin, d.h. zu der im unteren Ende des Ventilkörpers 8 abgewandten Seite hin öffnet.

Die Teillängen 14.2 enden jeweils an der Umfangs- oder Mantelfläche des Ventilkörperabschnittes 8.4 in Öffnungen bzw. Einlässen 15, die in gleichmäßigen Winkelabständen um die Füllelementachse FA verteilt sind, und zwar bei der dargestellten Ausführungsform mit Ihren Öffnungsmittelpunkten auf einer gemeinsamen die Füllelementachse FA konzentrisch umschließenden Kreislinie. Die Einlässe 15 finden sich weiterhin oberhalb der Ringdichtung 12 und bei geschlossenem Flüssigkeitsventil 7 unterhalb des Ventilsitzes 10. Weiterhin sind die Füllgutströmungskanäle 14 so ausgebildet, dass die Längserstreckungen der Teillängen 14.1 und 14.2 jedes Füllgutströmungskanals 14 in einer gemeinsamen Ebene radial zur Füllelementachse FA liegen.

Bei geschlossenem Flüssigkeitsventil 7 sind die Einlasse 15 durch die Innenfläche der Öffnung 11 unterhalb des Ventilsitzes 10 verschlossen. Bei geöffnetem Flüssigkeitsventil 7 befinden sich die Öffnungen 15 an der über den Ventilsitz 10 angehobenen Teillänge des Ventilkörperabschnitts 8.4, sodass die Füllgutströmungskanäle 14 über ihre Einlässe 15 mit dem Flüssigkeitskanal 6 in Verbindung stehen und somit bei geöffnetem Flüssigkeitsventil 7 das Füllgut aus dem Flüssigkeitskanal 6 in die Füllgutströmungskanäle 14 und aus diesen an dem Füllgutauslass 4 bzw. an den dortigen Abgabeöffnungen 13 austretend als freier Füllstrahl 5 in die jeweilige Flasche 2 strömen kann.

Durch die Vielzahl von Füllgutströmungskanälen 14 werden bei optimaler Ausbildung des freien Füllstrahls 5 optimale Bedingungen beim Füllen der jeweiligen Flasche 2 erreicht, insbesondere auch in Bezug auf die Füllleistung.

Beim Schließen des Flüssigkeitsventils 7 wird nicht nur die Strömungsverbindung zwischen dem Flüssigkeitskanal 6 und dem Füllgutauslass 4 durch den gegen den Ventilsitz 10 anliegenden Ventilkörperabschnitt 8.3 unterbrochen, sondern es werden auch die Füllgutströmungskanäle 14 an ihrem oberen Ende, d.h. an den Einlässen 15 verschlossen, und zwar dadurch, dass der Ventilkörperabschnitt 8.4 mit seiner eine zweite Ventilfläche bildenden Mantelfläche dicht gegen die Innenfläche 11.1 anliegt, die somit einen zweiten, die Füllgutströmungskanäle 14 individuell, d.h. an ihren Einlässen 15 verschließenden Ventilsitz bildet.

Nach dem Schließen des Flüssigkeitsventils wird das Füllgut, welches sich noch in den Füllgutströmungskanälen 14 befindet, in diesen Kanälen wirksam zurückgehalten (Pipetteneffekt). Ein gegenseitiges Entlüften der Füllgutströmungskanäle 14 ist über die verschlossenen Einlässe 15 nicht möglich. Ein kommunizierendes Röhrensystem ist verhindert. Dies gilt auch dann, wenn die Füllgutkanäle 14 einen relativ großen Durchmesser, beispielsweise einen Durchmesser im Bereich zwischen 7 mm und 9 mm aufweisen, um u.a. bei geöffnetem Flüssigkeitsventil 7 durch die Gesamtheit der Füllgutströmungskanäle 14 einen möglichst großen Strömungsquerschnitt für das der jeweiligen Flasche 2 zufließende Füllgut und damit hohe Füllgeschwindigkeiten bzw. hohe Leistungen für das Füllsystem bzw. die Füllmaschine (Anzahl der gefüllten Flaschen 2 je Zeiteinheit) zu erreichen und insbesondere auch ein Verstopfen oder Verblocken der Füllgutwege innerhalb des Füllelementes 1 durch feste oder festere Füllgutbestandteile, beispielsweise durch Fruchtfasern und/oder Fruchtstücke zu vermeiden.

Festere Füllgutbestandteile, die sich eventuell im Bereich der Einlässe 15 angelagert haben, werden beim Schließen des Flüssigkeitsventils 7, d.h. beim Zurückbewegen des Ventilkörperabschnittes B.4 in die Öffnung 11 am oberen Randbereich 16 dieser Öffnung abgeschert.

Die wesentlichen Vorteile des Folielementes 1 bestehen also u.a. darin,
- dass mit dem FUllelement 1 durch die Vielzahl von Füllgutströmungskanalen 14 ein Freistrahlfüllen bei optimaler Füllstrahlbildung mit hoher Füllgeschwindigkeit bzw. mit hoher Füllleistung (Anzahl der gefüllten Flaschen je Zeiteinheit) möglich ist, insbesondere auch ein störungsfreies Füllen der Flaschen 2 oder anderer Behälter mit einem stückigen Füllgut, und
- dass nach dem Schließen des Flüssigkeitsventils 7 trotz eines relativ großen Querschnitts der Füllgutströmungskanäle 14 ein Leerlaufen dieser Kanäle und damit ein Nachtropfen des Füllelementes 1 zuverlässig vermieden ist.

Bei einer bevorzugten Ausführungsform der Erfindung ist die im Ventilkörper 8 über den Ventilstößel 7 betätigende Betätigungseinrichtung so ausgeführt, dass der Ventilkörper 8 beispielsweise für eine CIP-Reinigung und/oder -Desinfektion über den normalen Hub A hinaus soweit nach oben bewegt werden kann, dass sich der Ventilkörperabschnitt 8.4 vollständig außerhalb der Öffnung 11 befindet und das untere, dann beispielsweise über eine Verschlusskappe oder ein anderes Verschlusselement verschlossene Ende der Öffnung 11 nicht nur über die Füllgutkanäle 14, sondern auch über einen den Ventilkörperabschnitt 8.5 umschließenden Ringkanal mit dem Flüssigkeitskanal 6 mit vergrößertem Gesamtströmungsquerschnitt in Verbindung steht, und zwar für eine besonders Intensive Behandlung sämtlicher Flächen auch des Ventilkörpers 8 während der CIP-Reinigung und/oder -Desinfektion.

Die Erfindung wurde vorstehend an Ausführungsbeispielen beschrieben. Es versteht sich, dass zahlreiche Änderungen sowie Abwandlungen möglich sind.

So ist es u.a. möglich, dass die Anzahl und/oder Anordnung der Füllgutkanäle 14 von der Anzahl und/oder Anordnung der Figuren 1 und 2 abweichen. Weiterhin besteht grundsätzlich auch die Möglichkeit, auf die Ringdichtung 12 zu verzichten. Dazu ist es von besonderem Vorteil, die Abmessungen und Toleranzen der zusammenwirkenden Bauteile, nämlich der Innenwandung der Öffnung 11 und der Außenwandung des Ventilkörperabschnittes 8.4 so zu wählen, dass die oberen Einlässe 15 der Füllgutströmungskanäle 14 bei geschlossenem Füllventil hydraulisch und pneumatisch vollständig voneinander getrennt sind.

### Bezugszeichenliste

- 1: Füllelement
- 2: Flasche
- 2.1: Flaschenöffnung
- 3: Füllelementgehäuse
- 4: Füllgutauslass
- 5: freier Füllstrahl
- 6: Flüssigkeitskanal im Füllelementgehäuse 3
- 7: Flüssigkeitsventil
- 8: Ventilkörper
- 8.1 - 8.5: Ventilkörperabschnitt
- 8: Ventilstößel
- 10: Ventilsitz oder Sitzdichtung
- 11: Öffnung
- 11.1: Innenfläche der Öffnung 11
- 12: Ringdichtung
- 13: Abgabeöffnung
- 14: Füllgutströmungskanal im Ventilkörper 8
- 15: oberer Einlass des Füllgutströmungskanals 14
- 16: Rand- oder Übergangsbereich

- A: Hubbewegung des Ventilkörpers 8
- FA: Füllelementachse

## Patentansprüche

1. Füllelement zum Füllen von Behältern mit einem flüssigen Füllgut, insbesondere mit einem stückigen Füllgut, mit einem in einem Flüssigkeltskanal (6) im Inneren eines Füllelementgehäuses (3) angeordneten Flüssigkeitsventil (7), welches von einer mit einem ersten Ventilsitz (10) zusammenwirkenden ersten Ventilfläche (8.3) an einem Ventilkörper (8) gebildet ist, der zum Öffnen und Schließen des Flüssigkeitsventils (7) in wenigstens einer Flüssigkeitsventil-Achse (FA) bewegbar ist, mit wenigstens zwei einen Füllgutauslass (4) bildenden Abgabeöffnungen (13) an Füllgutströmungskanälen (14), wobei die Füllgutströmungskanäle (14) bei geöffnetem Flüssigkeitsventil (7) strömungsmäßig mit dem Flüssigkeitskanal (6) sowie miteinander in Verbindung stehen und bei geschlossenem Flüssigkeitsventil (7) von dem Flüssigkeitskanal (6) sowie durch eine Ventilanordnung (8.4, 15, 11.1) auch voneinander strömungsmäßig getrennt sind, **dadurch gekennzeichnet, dass** die Ventilanordnung (8.4, 15, 11.1) als gesonderte Ventilanordnung zusätzlich zu dem Flüssigkeitsventil (7) vorgesehen ist.

2. Füllelement nach Anspruch 1, **dadurch gekennzeichnet, dass** die gesonderte Ventilanordnung von einer gegenüber der ersten Ventilfläche räumlich, vorzugsweise axial bezogen auf die Flüssigkeitsventil-Achse (FA) versetzten zweiten Ventilfläche und einem mit dieser zusammenwirkenden Ventilsitz (11,1) gebildet ist, der gegenüber dem ersten Ventilsitz ebenfalls räumlich, vorzugsweise axial bezogen auf die Bewegungsachse (FA) gegenüber dem ersten Ventilsitz (10) versetzt ist.

3. Füllelement nach Anspruch 1 oder 2, **dadurch gekennzeichnet, dass** die Füllgutströmungskanäle (14) jeweils wenigstens einen Einlass (15) aufweisen, über den die Füllgutströmungskanäle (14) bei geöffnetem Flüssigkeitsventil (7) mit dem Flüssigkeitskanal (6) in Verbindung stehen und die bei geschlossenem Flüssigkeitsventil (7) durch die zweite Ventilfläche oder durch den zweiten Ventilsitz (11.1) verschlossen sind.

4. Füllelement nach einem der vorhergehenden Ansprüche, **dadurch gekennzeichnet, dass** die Einlässe (15) der Füllgutströmungskanäle (14) bei geöffnetem Flüssigkeitsventil (7) in Strömungsrichtung des Füllgutes vor dem ersten Ventilsitz (10) angeordnet sind.

5. Füllelement nach einem der vorhergehenden Ansprüche, **dadurch gekennzeichnet, dass** die Füllgutströmungskanäle (14) im Ventilkörper (8) oder in einem mit dem Ventilkörper (8) verbundenen Element ausgebildet sind, und zwar derart, dass die Einlässe (15) der Füllgutströmungskanäle (14) sich an einer Mantel- oder Umfangsfläche des Ventilkörpers (8) oder des mit dem Ventilkörper verbundenen Elementes in Strömungsrichtung des Füllgutes auf die erste Ventilfläche (8,3) folgend vorgesehen sind.

6. Füllelement nach Anspruch 5, **dadurch gekennzeichnet, dass** das Füllelementgehäuse (3) mit einer Ausnehmung oder einer Öffnung (11) ausgebildet ist, in der der die Einlässe (15) der Füllgutströmungskanäle (14) aufweisende Abschnitt (8.4) des Ventilkörpers (8) oder des mit dem Ventilkörper (8) verbundenen Elementes bei geschlossenem Flüssigkeitsventil (7) derart aufgenommen ist, dass zumindest ein den jeweiligen Einlass (15) umgebender Randbereich der Mantel- oder Umfangsfläche des Ventilkörpers (8) oder des mit dem Ventilkörper verbundenen Elementes dicht gegen die den zweiten Ventilsitz bildende Innenfläche (11.1) der Ausnehmung oder Öffnung anliegt.

7. Füllelement nach Anspruch 5 oder 6, **dadurch gekennzeichnet, dass** der die Einlässe (15) der Füllgutströmungskanäle (14) aufweisende Abschnitt (8.4) des Ventilkörpers (8) oder des mit dem Ventilkörper (8) verbundenen Elementes kolbenartig in der Ausnehmung oder Öffnungen (11) des Füllelementgehäuses (3) geführt ist.

8. Füllelement nach Anspruch 7, **dadurch gekennzeichnet, dass** der die Einlässe (15) der Füllgutströmungskanäle (14) aufweisende Abschnitt (8.4) des Ventilkörpers (8) oder des mit dem Ventilkörper (8) verbundenen Elementes eine kreiszylinderförmige Umfangs- oder Mantelfläche aufweist und die Ausnehmung oder Öffnung (11) im Füllelementgehäuse (3) zumindest auf einer Teillänge, die bei geschlossenem Flüssigkeitsventil (7) den die Einlässe (15) der Füllgutströmungskanäle (14) aufweisenden Abschnitt (8.4) des Ventilkörpers (8) oder des mit dem Ventilkörper (8) verbundenen Elementes aufnimmt, an den Außenquerschnitt dieses Ventilkörperabschnittes (8.4) oder Elementes angepasst ist.

9. Füllelement nach einem der vorhergehenden Ansprüche, **dadurch gekennzeichnet, dass** die Füllgutströmungskanäle (14) ausgehend von ihrer Abgabeöffnung (13) jeweils eine sich in Richtung der Füllelementachse (FA) erstreckende, vorzugsweise längere Teillänge (14.1) sowie daran anschließend eine die Einlässe (15) aufweisende Teillänge (14.2) besitzen, und dass die Längserstreckungen der die Einlässe (15) aufweisenden Teillängen (14.2) vorzugsweise jeweils mit der Füllelementachse (FA) einen Winkel kleiner als 90° einschließen, der sich zu der der Abgabeöffnung (13) abgewandten Seite hin öffnet.

10. Füllsystem oder Füllmaschine zum Füllen von Behältern mit einem flüssigen Füllgut, insbesondere mit einem stückigen Füllgut, mit einer Vielzahl von Füllelementen (1), **dadurch gekennzeichnet, dass** die Füllelemente (1) nach einem der vorhergehenden Ansprüche ausgebildet sind.

## Claims

1. Filling element for filling containers with a liquid filler, in particular with a lumpy filler, comprising a liquid valve (7), which is arranged in a liquid channel (6) in the interior of a filling element housing (3) and which is formed by a valve body (8) with a first valve surface (8.3) co-operating with a first valve seat (10), which valve seat is movable along at least one axis (FA) of the liquid valve in order to open and close the liquid valve (7), and comprising at least two discharge openings (13) that form a filler outlet (4) and are provided on filler flow channels (14), wherein the filler flow channels (14) are in flow communication with the liquid channel (6) and with each other when the liquid valve (7) is opened and are separated with regard to flow from the liquid channel (6) when the liquid valve (7) is closed and from each other by a valve arrangement (8.4, 15, 11.1),
**characterised in that** the valve arrangement (8.4, 15, 11.1) is provided as a separate valve arrangement in addition to the liquid valve (7).

2. Filling element according to claim 1, **characterised in that** the separate valve arrangement is formed from a second valve surface offset spatially, preferably axially, opposite the first valve surface related to the liquid valve axis (FA) and a valve seat (11.1) co-operating therewith, which is offset opposite the first valve seat, likewise spatially, preferably axially, on the movement axis (FA) opposite the first valve seat (10).

3. Filling element according to claim 1 or 2, **characterised in that** the filler flow channels (14) in each case comprise at least one inlet (15), via which the filler flow channels (14) are in connection with the liquid channel (6) when the liquid valve (7) is open, and are closed by the second valve surface or by the second valve seat (11.1) when the liquid valve (7) is closed.

4. Filling element according to any one of the preceding claims, **characterised in that** the inlets (15) of the filler flow channels (14) are arranged in the flow direction of the filler upstream of the first valve seat (10) when the fluid valve (7) is open.

5. Filling element according to any one of the preceding claims, **characterised in that** the filler flow channels (14) are formed in the valve body (8) or in an element connected to the valve body (8), specifically in such a way that the inlets (15) of the filler flow channels (14) are provided at a casing surface or circumferential surface of the valve body (8) or of the element connected to the valve body following in the flow direction of the filler onto the first valve surface (8,3).

6. Filling element according to claim 5, **characterised in that** the filling element housing (3) is formed with a cut-out or opening (11), in which the section (8.4) comprising the inlets (15) of the filler flow channels (14) of the valve body (8), or of the element connecting with the valve body (8) when the liquid valve (7) is closed, is accommodated in such a way that at least one peripheral region surrounding the respective inlet (15) of the casing surface or circumferential surface of the valve body (8) or of the element connected to the valve body is located tight against the inner surface (11.1) of the cut-out or opening and forming the second valve seat.

7. Filling element according to claim 5 or 6, **characterised in that** the section (8,4) comprising the inlets (15) of the filler flow channels (14) of the valve body (8) or of the element connected to the valve body (8) is guided in piston fashion in the cut-out or openings (11) of the filling element housing (3).

8. Filling element according to claim 7, **characterised in that** the section (8,4) comprising the inlets (15) of the filler flow channels (14) of the valve body (8) or of the element connected to the valve body (8) comprises a circular cylindrical circumferential surface or casing surface, and the cut-out or opening (11) in the filler element housing (3), at least in a part length which, with the liquid valve (7) closed, accommodates the section (8.4), comprising the inlets (15) of the filler flow channels (14), of the valve body (8) or of the element connected to the valve body (8), is matched to the outer cross-section of this valve body section (8.4).

9. Filling element according to any one of the preceding claims, **characterised in that** the filler flow channels (14), going out from their discharge openings (13), comprise in each case a part length (14.1) extending in the direction of the filling element axis (FA), preferably longer, and, connecting thereto, comprise a part length (14.2) comprising the inlets (15), and that the longitudinal extensions of the part lengths (14.2) comprising the inlets (15) in each case preferably enclose an angle of less than 90° with the filler element axis (FA), which opens towards the side facing away from the discharge opening (13).

10. Filling system or filling machine for filling containers with a liquid filler, in particular with a lumpy filler, with a plurality of filling elements (1), **characterised in that** the filling elements (1) are formed in accordance with any one of the preceding claims.

## Revendications

1. Elément de remplissage pour le remplissage de récipients avec un produit de remplissage liquide, en particulier avec un produit de remplissage en morceaux, avec une soupape de liquide (7) qui est disposée dans un canal de liquide (6) à l'intérieur d'un boîtier d'élément de remplissage (3) et qui est formée par une première surface de soupape (8.3) coagissant avec un premier siège de soupape (10) sur un corps de soupape (8) qui peut être déplacé pour l'ouverture et la fermeture de la soupape de liquide (7) dans au moins un axe de soupape de liquide (FA), avec au moins deux ouvertures de sortie (13) formant une sortie de produit de remplissage (4) sur des canaux d'écoulement de produit de remplissage (14), les canaux d'écoulement de produit de remplissage (14) étant en liaison d'écoulement avec le canal de liquide (6) ainsi qu'entre eux en cas de soupape de liquide ouverte (7) et étant aussi séparés en écoulement l'un de l'autre en cas de soupape de liquide fermée (7) par le canal de liquide (6) ainsi que par un ensemble de soupape (8.4, 15, 11.1), **caractérisé en ce que** l'ensemble de soupape (8.4, 15, 11.1) est prévu comme ensemble de soupape séparé, outre la soupape de liquide (7).

2. Elément de remplissage selon la revendication 1, **caractérisé en ce que** l'ensemble de soupape séparé est formé par une seconde surface de soupape décalée par rapport à la première surface de soupape, de préférence axialement par rapport à l'axe de soupape de liquide (FA), et par un siège de soupape (11.1) coagissant avec celle-ci qui est aussi décalé par rapport au premier siège de soupape, de préférence axialement par rapport à l'axe de déplacement (FA) par rapport au premier siège de soupape (10).

3. Elément de remplissage selon la revendication 1 ou 2, **caractérisé en ce que** les canaux d'écoulement de produit de remplissage (14) présentent respectivement au moins une entrée (15), par laquelle les canaux d'écoulement de produit de remplissage (14) sont en liaison en cas de soupape de liquide ouverte (7) avec le canal de liquide (6) et sont fermés en cas de soupape de liquide fermée (7) par la seconde surface de soupape ou par le second siège de soupape (11.1).

4. Elément de remplissage selon l'une quelconque des revendications précédentes, **caractérisé en ce que** les entrées (15) des canaux d'écoulement de produit de remplissage (14) sont disposées en cas de soupape de liquide ouverte (7) dans le sens d'écoulement du produit de remplissage avant le premier siège de soupape (10).

5. Elément de remplissage selon l'une quelconque des revendications précédentes, **caractérisé en ce que** les canaux d'écoulement de produit de remplissage (14) sont réalisés dans le corps de soupape (8) ou dans un élément relié au corps de soupape (8), et ce de telle manière que les entrées (15) des canaux d'écoulement de produit de remplissage (14) soient prévues de manière successive sur une surface enveloppe ou périphérique du corps de soupape (8) ou de l'élément relié au corps de soupape dans le sens d'écoulement du produit de remplissage sur la première surface de soupape (8.3).

6. Elément de remplissage selon la revendication 5, **caractérisé en ce que** le boîtier d'élément de remplissage (3) est réalisé avec un évidement ou une ouverture (11), dans laquelle la section (8.4) présentant les entrées (15) des canaux d'écoulement de produit de remplissage (14) du corps de soupape (8) ou de l'élément relié au corps de soupape (8) est logée en cas de soupape de liquide (7) fermée de telle manière qu'au moins une zone de bord entourant l'entrée respective (15) de la surface enveloppe ou périphérique du corps de soupape (8) ou de l'élément relié au corps de soupape repose de manière étanche contre la surface intérieure (11.1) formant le second siège de soupape de l'évidement ou l'ouverture.

7. Elément de remplissage selon la revendication 5 ou 6, **caractérisé en ce que** la section (8.4) présentant les entrées (15) des canaux d'écoulement de produit de remplissage (14) du corps de soupape (8) ou de l'élément relié au corps de soupape (8) est guidée comme un piston dans l'évidement ou les ouvertures (11) du boîtier d'élément de remplissage (3).

8. Elément de remplissage selon la revendication 7, **caractérisé en ce que** la section (8.4) présentant les entrées (15) des canaux d'écoulement de produit de remplissage (14) du corps de soupape (8) ou de l'élément relié au corps de soupape (8) présente une surface périphérique ou enveloppe circulaire et cylindrique et l'évidement ou l'ouverture (11) dans le boîtier d'élément de remplissage (3) est adaptée au moins sur une longueur partielle qui reçoit en cas de soupape de liquide fermée (7) la section (8.4) présentant les entrées (15) des canaux d'écoulement de produit de remplissage (14) du corps de soupape (8) ou de l'élément relié au corps de soupape (8) à la section transversale extérieure de cette section de corps de soupape (8.4) ou de l'élément.

9. Elément de remplissage selon l'une quelconque des revendications précédentes, **caractérisé en ce que** les canaux d'écoulement de produit de remplissage (14) possèdent à partir de leur ouverture de sortie (13) respectivement une longueur partielle (14.1) de préférence plus longue, s'étendant en direction de l'axe d'élément de remplissage (FA) ainsi qu'à côté de celle-ci, une longueur partielle (14.2) présentant les entrées (15), et **en ce que** les étendues longitudinales des longueurs partielles (14.2) présentant les entrées (15) forment de préférence respectivement avec l'axe d'élément de remplissage (FA) un angle inférieur à 90° qui s'ouvre vers le côté éloigné de l'ouverture de sortie (13).

10. Système de remplissage ou machine de remplissage pour le remplissage de récipients avec un produit de remplissage liquide, en particulier avec un produit de remplissage en morceaux, avec une pluralité d'éléments de remplissage (1), **caractérisé en ce que** les éléments de remplissage (1) sont réalisés selon l'une quelconque des revendications précédentes.
